# EUROPÄISCHE PATENTSCHRIFT

(11) **EP 1 225 991 B1**
(45) Veröffentlichungstag und Bekanntmachung des Hinweises auf die Patenterteilung: **10.11.2004**
(21) Anmeldenummer: 00974309.7
(22) Anmeldetag: 06.09.2000
(51) Int. Cl.: B22C 5/18

(54) **VERFAHREN ZUR AUFBEREITUNG VON GIESSEREIFORMSAND**
METHOD OF RECONDITIONING FOUNDRY MOULDING SAND
PROCEDE POUR LE RETRAITEMENT DE SABLE DE FONDERIE

(30) Priorität: 23.09.1999 DE 19945569
(43) Veröffentlichungstag der Anmeldung: 31.07.2002
(73) Patentinhaber: Maschinenfabrik Gustav Eirich GmbH & Co KG, D-74736 Hardheim (DE)
(72) Erfinder: EIRICH, Paul, 74736 Hardheim (DE); EIRICH, Hubert, 74736 Hardheim (DE); EIRICH, Walter, 74736 Hardheim (DE); DÜRR, Herbert, 74722 Buchen (DE)
(74) Vertreter: Weber, Dieter, Dr.
(86) Internationale Anmeldenummer: PCT/DE2000/003117
(87) Internationale Veröffentlichungsnummer: WO 2001/021341

(56) Entgegenhaltungen:
- EP-B- 0 736 349
- DE-A- 2 952 403
- DE-A- 4 411 201
- DE-A- 19 536 803
- US-A- 4 249 828

## Beschreibung

Die vorliegende Erfindung betrifft ein Verfahren zur Aufbereitung von zumindest teilweise aus Altsand bestehendem Formsand, wobei die Aufbereitung zumindest teilweise unter Vakuum erfolgt.

Die Aufbereitung von Sand für die Herstellung von Gießformen hat das Ziel, das richtige Mischungsverhältnis der Komgrößen sowie des Verhältnisses der Anteile an Quarzsand, Binder, Kohlenstaub sowie Alt- und Neusand herzustellen, die Mischung zu homogenisieren und dabei das Korn mit dem Binder weitgehend zu ummanteln, den richtigen Feuchtegehalt einzustellen, unerwünschte Bestandteile zu entfernen, die richtige Temperatur des Formsandes einzustellen und schließlich den fertig aufbereiteten Sand an die Verbraucherstellen weiter zu fördern.

Im allgemeinen hat der Altsand eine erhöhte Temperatur von beispielsweise zwischen 100 °C und 140 °C. Da Sandtemperaturen über etwa 50 °C die Formmaschine vor große Probleme stellen können und bei zu hohen Temperaturen durch unkontrollierbare Verdampfungsverluste auf der Strecke zwischen Mischer und Formanlage Feuchteschwankungen im Fertigsand auftreten, muß der Sand in diesem Fall gekühlt werden.

Meistens kommen hierfür Fließbettkühler, die der Sand durch schwingende Bewegungen eines Siebrostes kontinuierlich durchläuft, zum Einsatz. Das Kühlprinzip besteht darin, daß auf den Sand mit Düsen aufgesprühtes Wasser verdampft und die hierzu nötige Verdampfungsenthalpie dem Sand als fühlbare Wärme entzogen wird. Nachteil des Verfahrens ist es jedoch, daß zum Abtransport des entstehenden Wasserdampfes sehr große Luftmengen erforderlich sind, was wiederum einen zusätzlichen Energieeinsatz erfordert.

In der DE 29 52 403 C2 wurde daher ein alternatives Kühlverfahren entwickelt. Demnach findet die gleichzeitige Aufbereitung und Kühlung von tongebundenen Gießereiformsanden in einem Vakuummischer statt. Dabei werden zunächst die einzelnen Bestandteile in den Mischer gegeben. Nach einer kurzen Vorhomogenisierung werden Temperatur und Feuchte des Gemisches bestimmt und die nötige Wassermenge zugegeben. Schließlich wird während des Aufbereitungsprozesses der Druck im Mischer allmählich abgesenkt. Sobald der, der Dampfdruckkurve von Wasser entsprechende, Druck erreicht wird, beginnt das Wasser im Sand zu sieden und entzieht die dazu nötige Verdampfungswärme dem Sand. Dadurch wird kostengünstig eine äußerst effektive Abkühlung erzielt.

Der Kühler der DE 29 52 403 C2 kommt zweckmäßig nur dann zum Einsatz, wenn Altsand mit einer solchen Temperatur zum Mischer zurückgeführt wird, daß eine Kühlung erforderlich ist.

Ein solches Vakuumkühlverfahren ist auch in der DE 195 36 803 beschrieben.

Nach längeren Betriebsunterbrechungen, z. B. an Wochenenden oder aufgrund einer Funktionsstörung, oder bei geringerer thermischer Belastung des Formsands, z. B. aufgrund schwankender Gießtemperaturen oder schwankender Abkühlzeiten der abgegossenen Form, erfordern die geringen Altsandtemperaturen keine Kühlung. In solchen Fällen wird der Formsandmischer ohne Vakuum betrieben. Auch wenn Altsand unter hohem Aufwand ohne Vakuum aufbereitet wird, so unterscheidet er sich dennoch von Formsand, der mit Vakuum aufbereitet wurde.

Es ist in jeder Gießerei äußerst wünschenswert, daß die Sandeigenschaften möglichst konstant gehalten werden, um eine gleichbleibende Qualität der Produkte der Formanlage zu erzielen.

Der vorliegenden Erfindung liegt daher die Aufgabe zugrunde, ein Verfahren bereitzustellen, das eine Aufbereitung des Formsandes unter Vakuum unabhängig von der Temperatur des Altsandes sicherstellt, einen gekühlten Formsand zur Weiterverarbeitung zur Verfügung stellt und wobei der wieder aufbereitete Formsand gleichbleibend hohe Qualitätswerte unabhängig von der Temperatur des Formsandes erzielt.

Diese Aufgabe wird erfindungsgemäß dadurch gelöst, daß nicht unter Vakuum abgekühlter Formsand vor der Aufbereitung oder während der Aufbereitung erwärmt und anschließend unter Vakuumeinfluß gekühlt wird.

Durch das vorherige Erwärmen ist gewährleistet, daß auch bereits abgekühlte Altsande mit Hilfe der Vakuumtechnik aufbereitet werden können.

Überraschenderweise hat sich jedoch gezeigt, daß das Zugeben von Feuchtigkeit und Wärme, insbesondere in Form von kondensierendem Dampf, und das anschließende Kühlen und wieder Abziehen der Feuchtigkeit durch Verdampfen unter Vakuum zu einem qualitativ wesentlich höherwertigeren Formsand führt als die unmittelbare Verwendung abgekühlten Sandes gegebenenfalls unter Feuchtigkeitskorrektur. So werden durch die Vakuumbehandlung des Formsandes neben dem vorteilhaften Kühleffekt auch günstigere Qualitätseigenschaften des aufbereiteten Formsandes erzielt. So werden z. B. Fließfähigkeit, Gasdurchlässigkeit und die Formstabililtät des unter Vakuum aufbereiteten Formsandes nachweislich gesteigert.

Besonders bevorzugt ist eine Ausführungsform, bei der eine Mindesttemperatur Tₘᵢₙ vorgegeben wird und die Temperatur des Formsandes Tᵢₛₜ bestimmt wird und der Formsand erwärmt wird, wenn die Temperatur des Formsandes kleiner als die vorgegebene Mindesttemperatur ist (Tᵢₛₜ < Tₘᵢₙ).

Dadurch wird sichergestellt, daß der Formsand nicht erwärmt wird, wenn er bereits eine genügend hohe Temperatur aufweist. Hierdurch ist es möglich, den Energieeinsatz möglichst gering zu halten. Zum anderen kann vorzugsweise die Temperatur des Formsandes möglichst genau auf die Temperatur Tₘᵢₙ eingestellt werden, so daß eine Aufbereitung unter gleichbleibenden Bedingungen stattfinden kann, und der aufbereitete Formsand eine gleichbleibende, äußerst hohe Qualität aufweist.

Die Messung von Temperatur und/oder Feuchte kann wahlweise auf der Altsandstrecke oder im Mischer durch geeignete Sonden erfolgen.

Dabei ist es möglich, den Formsand sowohl bevor er in den Mischer eingefüllt wird, als auch im Mischer zu erwärmen. Die Erwärmung des Formsandes kann beispielsweise mit Hilfe von feuchtigkeitsgesättigter Heißluft, Wärmestrahlung oder Mikrowellen erfolgen.

Bevorzugte Ausführungsformen der vorliegenden Erfindung sehen aber vor, daß der Formsand durch Zugabe von heißem Wasser und/oder von heißem Wasserdampf erwärmt wird.

Bei einer besonders bevorzugten Ausführungsform des erfindungsgemäßen Verfahrens erfolgt eine Temperaturmessung des Altsandes vor oder im Mischer. Liegt die erfaßte Temperatur oberhalb der für die Vakuumkühlung eingestellten Mindesttemperatur, finden die Aufbereitung und die Kühlung des Sandes in der bekannten Weise statt. Falls jedoch die Temperatur des Altsandes unter der eingestellten Mindesttemperatur liegt, wird in den kalten Formsand vorzugsweise heißer Dampf eingeblasen. Dieser Dampf kondensiert im Mischer und wärmt dabei den Formsand auf die gewünschte Mindesttemperatur auf. Sobald die eingestellte Temperatur erreicht ist, wird die Dampfzufuhr abgestellt und der Formsand durch Anlegen eines Vakuums auf die gewünschte Endtemperatur abgekühlt.

Vorzugsweise wird aus Kostengründen die Menge an zugegebenem heißen Dampf möglichst niedrig gehalten.

Wie zu Anfang bereits erwähnt, ist ein gewisser Mindestfeuchtegehalt des Altsandes erforderlich, damit der aufbereitete Formsand die gewünschte Endfeuchte erhält und eine ausreichende Formbarkeit aufweist. Eine besonders zweckmäßige Ausführungsform der vorliegenden Erfindung sieht daher vor, daß, falls die Temperaturdifferenz zwischen der Temperatur des Altsandes und der eingestellten Mindesttemperatur so klein ist, daß die durch Zugabe von heißem Dampf im Sand kondensierte Wassermenge nicht ausreicht, um dem Formsand die gewünschte Endfeuchte zu geben, dem Formsand zusätzlich zum Wasserdampf auch Prozeßwasser hinzugefügt wird.

Unter Umständen ist es ausreichend, wenn ausschließlich heißes Wasser zugefügt wird, um die gewünschte Erwärmung zu erzielen.

Für den Fall, daß der Formsand nach der Abkühlung eine zu große Endfeuchte hat, kann die Verdampfung unter Vakuum fortgesetzt werden, bis die gewünschte Endfeuchte erreicht wird.

Auch wenn die Zufuhr des heißen Dampfes in den Formsand vorzugsweise innerhalb des Mischers erfolgt, so ist auch die Zugabe des heißen Dampfes auf der Transport- oder Lagerstrecke oder auch im Haufwerk möglich. Die Dampfzufuhr im Mischer hat den Vorteil, daß mit Dampf benetzte Mischgutanteile ständig in Bewegung sind und daher mit großer Sicherheit mit den noch nicht benetzen Anteilen in Berührung kommen. Es kommt folglich zu einer guten Durchmischung des Mischguts mit dem Wasserdampf.

Durch die Aufbereitung des Formsandes in einer Dampfatmosphäre wird der Bindeton, meist Bentonit, offenbar besser vom Wasser durchdrungen und aktiviert. Durch die bessere Penetration des Binders durch Wasser ergibt sich auch eine gleichmäßigere Feuchteverteilung in der Binderhülle und in Folge dessen eine bessere Fließbarkeit des Formsandes beim Befüllen der Form.

Für den Fall, daß die Zufuhr des Dampfes in das Sandhaufwerk erfolgt, ist es besonderes zweckmäßig, den heißen Dampf über eine Injektionslanze, die möglichst tief innerhalb der Sandschicht endet, zugeführt wird, damit der heiße Dampf ohne Verluste vollständig im Sand kondensiert.

Für den Fall der Dampfzufuhr im Mischer kann alternativ auch eine Hohlwelle oder ein anderes in das Mischgut ragendes Maschinenteil, z. B. ein Wandabstreifer, hohl ausgebildet als Injektionslanze benutzt werden. Bei Zufuhr des Dampfes über die Hohlwelle des Mischwerkzeuges empfiehlt es sich die Austrittsöffnungen der Dampfleitung so anzuordnen, daß diese (in Rotationsrichtung gesehen) auf der Rückseite der Mischflügel oder -blätter münden.

Bei Formsandmischern mit nicht rotierendem Mischbehälter erfolgt die Dampfzufuhr vorzugsweise durch eine seitliche Öffnung im unteren Wandbereich des Mischbehälters.

In einer bevorzugten Ausführungsform wird der Feuchtigkeitsgehalt und die Temperatur des Altsandes gemessen und mit den vorgegebenen Sollwerten des Fertigsandes verglichen. Daraus wird die für die Kühlung und Befeuchtung des Formsandes erforderliche Wassermenge berechnet und zugeführt.

Vorzugsweise wird dabei die für die Erwärmung erforderliche Dampfmenge durch Vergleich der Eingangstemperatur mit der vorgegebenen Mindesttemperatur ermittelt. Für den Fall, daß die zuzugebende Dampfmenge nicht ausreicht, um den gewünschten Feuchtigkeitsgehalt des Fertigsandes zu erreichen, wird ferner Prozeßwasser zugegeben.

Eine alternative Möglichkeit, die zuzugebende Dampfmenge zu bestimmen, besteht darin, daß vor oder während der Dampfzugabe in dem Mischer ein Druck eingestellt wird, bei dem die Siedetemperatur des Wassers der gewünschten Endtemperatur entspricht. Es wird solange Dampf zugegeben, bis der Druck oder die Temperatur des Wasser-Dampf-Gemisches oberhalb des Mischgutes ansteigt. Der zugegebene Wasserdampf kondensiert im Mischgut, solange die Temperatur des Mischguts unter der gewünschten Mindesttemperatur liegt. Wenn die Temperatur des Formsandes die Mindesttemperatur erreicht, endet der Kondensationsprozeß und der Dampfdruck über dem Mischgut steigt an. Dieser Dampfdruck kann ermittelt werden. Das abrupte Ansteigen des Dampfdruckes ist dann ein Anzeichen dafür, daß genügend heißer Dampf zugeführt worden ist.

Das Ansteigen des Dampfdruckes kann jedoch, insbesondere bei groß dimensionierten Vakuumpumpen, wenig ausgeprägt sein. In diesem Fall ist es von Vorteil, die Temperatur des Dampfes, der über eine Ableitung im allgemeinen zu einem Kondensator läuft, zu messen. Mit Beendigung des Kondensationsvorgangs im Mischgut steigt die Temperatur in der Leitung stark an. Auch dies kann als Anzeichen dafür gewertet werden, daß genügend Wasserdampf in das Mischgut eingebracht worden ist.

In diesem Fall muß die für die Formbarkeit des Sandes, bzw. für den gewünschten Feuchtigkeitsgehalt, erforderliche Wassermenge getrennt ermittelt werden.

Eine besonders energiesparende Ausführungsform der vorliegenden Erfindung sieht vor, daß die Aufheizung des Formsandes bei Bedarf durch geeignetes Mischen mit heißem Altsand erfolgt. So ist es z. B. möglich, daß heißer Altsand in einem Silo gelagert wird, und bei Bedarf mit kaltem Altsand gemischt wird, so daß die Temperatur des Altsandgemisches auf die Mindesttemperatur erhöht wird, und somit nur eine geringe oder gar keine Erwärmung durch Zugabe von Dampf oder heißem Wasser erforderlich ist.

Weitere Vorteile, Merkmale und Anwendungsmöglichkeiten werden deutlich anhand der folgenden Beschreibung einer bevorzugten Ausführungsform und der dazugehörigen Zeichnung.

Es zeigt:
- Figur 1: eine schematische Darstellung des erfindungsgemäßen Verfahrens inkl. eine Vorrichtung, geeignet zur Durchführung des Verfahrens.

In Figur 1 ist der Mischer 1 unten links deutlich zu erkennen. Alt- und gegebenenfalls auch Neusand wird unter 2 zugeführt und je nach Bedarf mit Filterstaub, Bentonit und Kohlenstaub 3 versetzt. Die Temperatur Tᵢₛₜ und der Feuchtegehalt des Altsandes werden vor der Einfüllung in den Mischer 1 durch den Temperatursensor 13 und den Feuchtigkeitssensor 14 bestimmt.

Eine programmierbare Steuerung (nicht abgebildet) vergleicht die Temperatur Tᵢₛₜ mit einer vorgegebenen Mindesttemperatur Tₘᵢₙ. Unterschreitet die Temperatur des Altsandes die vorgegebene Mindesttemperatur, so wird über die Dampfzufuhr 12 heißer Dampf in das Mischgut injiziert, bis das Mischgut die vorgegebene Mindesttemperatur erreicht. Die zuzugebende Menge kann z. B. aus Tᵢₛₜ (und selbstverständlich der Menge des Mischguts) berechnet werden. Alternativ dazu kann auch ein weiterer Temperatursensor in dem Mischer angeordnet sein, der die Temperatur des Mischguts erfaßt, so daß die Zugabe des heißen Dampfes mit Erreichen der Mindesttemperatur gestoppt werden kann. Eine weitere Möglichkeit zur Bestimmung der zuzugebenden Dampfmenge besteht darin, in dem Mischkühler ein Vakuum zu erzeugen, so daß der eingestellte (Unter-) Druck die Siedetemperatur von Wasser auf die vorgegebene Mindesttemperatur drückt. Wird nun Wasserdampf zugegeben, so kondensiert dieser im Mischgut solange die Temperatur des Mischguts unter der Mindesttemperatur liegt. Sobald die Mindesttemperatur erreicht wird, wird der Kondensationsvorgang gestoppt und die Temperatur des über die Leitung 6 abgepumpten Gases (Wasserdampf) steigt abrupt von der Mindesttemperatur auf einen weit höheren Wert an, der im wesentlichen der Temperatur des zugeführten Wasserdampfes entspricht. Sofern die Temperatur in der Leitung 6 erfaßt wird, kann das abrupte Ansteigen der Temperatur in der Leitung 6 als Signal zum Beenden der Dampfzufuhr genutzt werden.

Aus dem gemessenen Feuchtigkeitsgehalt wird berechnet, ob die zugegebene Dampfmenge ausreicht, dem Formsand eine gewünschte Endfeuchte zu geben. Ist dies nicht der Fall, wird über die Waage bzw. Dosiereinrichtung 4 Frischwasser 5 oder Kreislaufwasser 8 als Prozesswasser zugegeben.

Nach Zugabe des heißen Dampf und gegebenenfalls des Prozesswassers wird der Druck im Mischkühler allmählich mit Hilfe der Vakuumeinheit 9 abgesenkt, bis die Siedetemperatur des Wassers der gewünschten Endtemperatur (z. B. 30 - 40°C) entspricht. Das im Mischgut enthaltene Wasser verdampft zum Teil und die dadurch notwendige Verdampfungswärme wird dem Mischgut entzogen. Das verdampfte Wasser wird über die Leitung 6 einem Kondensator 7 zugeführt. Hier kondensiert der Wasserdampf wieder und wird über den Wärmetauscher 11 dem Kreislaufwasser 8 erneut zugeführt. Ein anderer Wasserkreislauf ist für die Kühlung der Vakuumeinheit 9 und des Wärmetauschers 11 zuständig und weist daher einen Kühlturm 10 auf.

## Patentansprüche

1. Verfahren zur Aufbereitung von zumindest teilweise aus Altsand bestehendem Formsand in einem Mischer (1), wobei die Aufbereitung zumindest teilweise unter Vakuum erfolgt, **dadurch gekennzeichnet, daß** nicht unter Vakuum abgekühlter Formsand vor oder während der Aufbereitung erwärmt und anschließend unter Vakuumeinfluß gekühlt wird.

2. Verfahren nach Anspruch 1, **dadurch gekennzeichnet, daß** eine Mindesttemperatur Tₘᵢₙ vorgegeben wird, daß die Temperatur Tᵢₛₜ des Formsands bestimmt wird und daß der Formsand erwärmt wird, wenn Tᵢₛₜ < Tₘᵢₙ.

3. Verfahren nach Anspruch 1 oder 2, **dadurch gekennzeichnet, daß** der Formsand erwärmt wird, bevor er in den Mischer (1) eingefüllt wird.

4. Verfahren nach einem der Ansprüche 1 bis 3, **dadurch gekennzeichnet, daß** der Formsand im Mischer (1) erwärmt wird.

5. Verfahren nach einem der Ansprüche 1 bis 4, **dadurch gekennzeichnet, daß** der Formsand mit Hilfe von Heißluft, Wärmestrahlung oder Mikrowellen erwärmt wird.

6. Verfahren nach einem der Ansprüche 1 bis 5, **dadurch gekennzeichnet, daß** der Formsand durch Zugabe von heißem Wasser erwärmt wird.

7. Verfahren nach einem der Ansprüche 1 bis 6, **dadurch gekennzeichnet, daß** der Formsand durch Zugabe von heißem Wasserdampf (12) erwärmt wird.

8. Verfahren nach Anspruch 7, **dadurch gekennzeichnet, daß** die Temperatur des Formsandes durch Zugabe von heißem Wasserdampf (12) im wesentlichen auf die Mindesttemperatur Tₘᵢₙ erhöht wird.

9. Verfahren nach einem der Ansprüche 1 bis 8, **dadurch gekennzeichnet, daß** bei Bedarf Prozeßwasser (4) zugegeben wird.

10. Verfahren nach Anspruch 8 und 9, **dadurch gekennzeichnet, daß** der Feuchtegehalt des Formsands erfaßt (14) wird und daß so viel Prozeßwasser (4) zugegeben wird, wie für die Kühlung des Formsandes unter Vakuum benötigt wird und wobei ausreichend Wasser im Formsand verbleibt, so daß der Formsand den Feuchtegehalt des Fertigsandes erreicht.

11. Verfahren nach einem der Ansprüche 7 bis 10, **dadurch gekennzeichnet, daß** das zur Erwärmung des Formsandes zugegebene Wasser und/oder der zugegebene Wasserdampf (12) zumindest teilweise zusätzlich zur Befeuchtung des Formsandes genutzt wird.

12. Verfahren nach einem der Ansprüche 7 bis 11, **dadurch gekennzeichnet, daß** eine gegebenenfalls stattgefundene Überfeuchtung des Formsands durch Verdampfung unter Vakuum auf die gewünschte Endfeuchte eingestellt wird.

13. Verfahren nach einem der Ansprüche 7 bis 12, **dadurch gekennzeichnet, daß** die zur Erwärmung des Formsands zuzugebene Wassserdampf- oder Wassermenge in Abhängigkeit von der Formsandtemperatur Tᵢₛₜ und/oder der gewünschten Mindesttemperatur Tₘᵢₙ bestimmt wird.

14. Verfahren nach einem der Ansprüche 7 bis 12, **dadurch gekennzeichnet, daß** die zur Erwärmung des Formsands zuzugebene Wasserdampfmenge dadurch bestimmt wird, daß vor oder während der Dampfzugabe in dem Mischer 1 ein Druck eingestellt wird, bei dem die Siedetemperatur des Wassers der gewünschten Mindesttemperatur entspricht, und solange Dampf zugegeben wird, bis der Druck ansteigt oder die Temperatur in einer Saugleitung (6) einen beschleunigten Anstieg zeigt.

15. Verfahren nach einem der Ansprüche 6 bis 14, **dadurch gekennzeichnet, daß** das Wasser und/oder der Wasserdampf im Mischer 1 unterhalb der Oberfläche des Formsands zugegeben wird.

16. Verfahren nach einem der Ansprüche 1 bis 15, **dadurch gekennzeichnet, daß** der Formsand durch Vermischung mit heißem Formsand erwärmt wird.

## Revendications

1. Procédé de préparation de sable de coulée, constitué au moins partiellement de sable de décochage, dans un mélangeur (1), la préparation étant effectuée au moins partiellement sous vide, **caractérisé en ce que** le sable de coulée qui n'est pas refroidi sous vide est chauffé avant ou pendant la préparation puis est refroidi sous vide.

2. Procédé selon la revendication 1, **caractérisé en ce que** l'on prédétermine une température minimale Tₘᵢₙ, l'on détermine la température T_{réelle} du sable de coulée et l'on chauffe le sable de coulée lorsque T_{réelle} < Tₘᵢₙ.

3. Procédé selon la revendication 1 ou 2, **caractérisé en ce que** le sable de coulée est chauffée avant d'être introduit dans le mélangeur (1).

4. Procédé selon l'une des revendications 1 à 3, **caractérisé en ce que** le sable de coulée est chauffé dans le mélangeur (1).

5. Procédé selon l'une des revendications 1 à 4, **caractérisé en ce que** le sable de coulée est chauffé par de l'air, un rayonnement thermique ou des micro-ondes.

6. Procédé selon l'une des revendications 1 à 5, **caractérisé en ce que** le sable de coulée est chauffé par addition d'eau très chaude.

7. Procédé selon l'une des revendications 1 à 6, **caractérisé en ce que** le sable de coulée est chauffé par addition de vapeur d'eau très chaude (12).

8. Procédé selon la revendications 7, **caractérisé en ce que** la température du sable de coulée est élevée sensiblement à la température minimale Tₘᵢₙ en ajoutant de la vapeur d'eau très chaude (12).

9. Procédé selon l'une des revendications 1 à 8, **caractérisé en ce que** l'on ajoute de l'eau de processus (4) si besoin est.

10. Procédé selon la revendication 8 et 9, **caractérisé en ce que** l'on mesure la teneur en humidité du sable de coulée (14) et **en ce que** l'on ajoute autant d'eau de processus (4) que cela est nécessaire pour refroidir le sable de coulée sous vide, suffisamment d'eau restant dans le sable de coulée pour que le sable de coulée ait la teneur en humidité du sable préparé.

11. Procédé selon l'une des revendications 7 à 10, **caractérisé en ce que** l'eau ajoutée pour chauffer le sable de coulée et/ou la vapeur d'eau ajoutée (12) sont utilisées au moins partiellement pour humidifier en plus le sable de coulée.

12. Procédé selon l'une des revendications 7 à 11, **caractérisé en ce qu'**une éventuelle humidification excessive du sable de coulée est ajustée à l'humidification finale souhaitée par vaporisation sous vide.

13. Procédé selon l'une des revendications 7 à 12, **caractérisé en ce que** la quantité d'eau ou de vapeur d'eau ajoutée pour chauffer le sable de coulée est déterminée en fonction de la température T_{réelle} du sable de coulée et/ou de la température minimale Tₘᵢₙ souhaitée.

14. Procédé selon l'une des revendications 7 à 12, **caractérisé en ce que** la quantité de vapeur d'eau ajoutée pour chauffer le sable de coulée est déterminée en réglant dans le mélangeur (1), avant ou pendant l'ajout de vapeur, une pression à laquelle la température d'ébullition de l'eau correspond à la température minimale souhaitée, cette pression augmentant jusqu'à atteindre la pression finale par addition continue de vapeur, ou bien la température dans la conduite d'aspiration (6) augmentant de façon accélérée.

15. Procédé selon l'une des revendications 6 à 14, **caractérisé en ce que** l'eau et/ou la vapeur d'eau est ajoutée dans le mélangeur (1) au-dessous de la surface du sable de coulée.

16. Procédé selon l'une des revendications 1 à 15, **caractérisé en ce que** le sable de coulée est chauffé par mélange à du sable de coulée très chaud.

## Claims

1. Method for conditioning moulding sand, consisting at least in part of used sand, in a mixer (1), wherein the conditioning takes place at least in part in a vacuum, **characterised in that** moulding sand not cooled in a vacuum is heated before or during conditioning and subsequently cooled using the effect of the vacuum.

2. Method according to claim 1, **characterised in that** a minimum temperature Tₘᵢₙ is predetermined, that the temperature Tᵢₛₜ of the moulding sand is determined, and that the moulding sand is heated when Tᵢₛₜ < Tₘᵢₙ.

3. Method according to claim 1 or 2, **characterised in that** the moulding sand is heated before it is placed in the mixer (1).

4. Method according to one of claims 1 to 3, **characterised in that** the moulding sand is heated in the mixer (1).

5. Method according to one of claims 1 to 4, **characterised in that** the moulding sand is heated with the aid of hot air, heat radiation or microwaves.

6. Method according to one of claims 1 to 5, **characterised in that** the moulding sand is heated by addition of hot water.

7. Method according to one of claims 1 to 6, **characterised in that** the moulding sand is heated by addition of hot water vapour (12).

8. Method according to claim 7, **characterised in that** the temperature of the moulding sand is increased by addition of hot water vapour (12) substantially to the minimum temperature Tₘᵢₙ.

9. Method according to one of claims 1 to 8, **characterised in that** where necessary, processing water (4) is added.

10. Method according to claim 8 and 9, **characterised in that** the moisture content of the moulding sand is sensed (14) and that enough processing water (4) is added as is necessary for cooling of the moulding sand in a vacuum, and wherein sufficient water remains in the moulding for the moulding sand to attain the moisture content of the finished sand.

11. Method according to one of claims 7 to 10, **characterised in that** water added and/or water vapour (12) added for heating the moulding sand is at least in part additionally used for moistening the moulding sand.

12. Method according to one of claims 7 to 11, **characterised in that** over-wetting of the moulding sand, that may possibly have taken place, is regulated by evaporation in a vacuum to the desired final moisture.

13. Method according to one of claims 7 to 12, **characterised in that** the amount of water vapour or water added to the moulding sand to heat it is determined dependent upon the temperature Tᵢₛₜ of the moulding sand and/or the desired minimum temperature Tₘᵢₙ.

14. Method according to one of claims 7 to 12, **characterised in that** the amount of water vapour added to the moulding sand to heat it is determined, **in that** before or during the addition of vapour a pressure is set in the mixer 1, whereby the boiling temperature of the water corresponds to the desired minimum temperature, and vapour is supplied until the pressure increases or the temperature in a suction line (6) shows an accelerated increase.

15. Method according to one of claims 6 to 14, **characterised in that** the water and/or the water vapour in the mixer 1 are supplied below the surface of the moulding sand.

16. Method according to one of claims 1 to 15, **characterised in that** the moulding sand is heated by mixing with hot moulding sand.
